# EUROPÄISCHE PATENTSCHRIFT

(11) **EP 3 209 592 B1**
(45) Veröffentlichungstag und Bekanntmachung des Hinweises auf die Patenterteilung: **24.07.2019**
(21) Anmeldenummer: 15784381.4
(22) Anmeldetag: 23.10.2015
(51) Int. Cl.: B66B 13/08

(54) **TÜRSYSTEM EINER AUFZUGSANLAGE**
DOOR SYSTEM OF A LIFT ASSEMBLY
SYSTÈME DE PORTE D'UNE INSTALLATION D'ASCENSEUR

(30) Priorität: 23.10.2014 EP 14190021
(43) Veröffentlichungstag der Anmeldung: 30.08.2017
(73) Patentinhaber: Inventio AG, 6052 Hergiswil (CH)
(72) Erfinder: KUPPELWIESER, Ralph, CH-4133 Pratteln (CH); LÜTHI, Ernst, CH-4805 Brittnau (CH); VONAESCH, Jonas, 6005 Luzern (CH)
(86) Internationale Anmeldenummer: PCT/EP2015/074561
(87) Internationale Veröffentlichungsnummer: WO 2016/062842

(56) Entgegenhaltungen:
- GB-A- 2 447 891
- JP-A- H10 316 334

## Beschreibung

Die Erfindung betrifft ein Türsystem für eine Aufzugsanlage und einer Aufzugsanlage mit einem solchen Türsystem.

Aufzugsanlagen sind üblicherweise in einem Aufzugsschacht angeordnet, der mehrere Stockwerke verbindet. Der Aufzugsschacht weist auf der Höhe der einzelnen Stockwerke Schachtüröffnungen auf. An diesen Schachttüröffnungen sind Schachttüren angeordnet. Die Aufzugsanlage umfasst eine Aufzugskabine, die innerhalb des Aufzugsschachtes verfahrbar angeordnet ist. Die Aufzugskabine weist eine Kabinentüröffnung auf. An dieser Kabinentüröffnung ist eine Kabinentür angeordnet. Sowohl die Schachttüren als auch die mindestens eine Kabinentür weisen üblicherweise jeweils mindestens ein Türblatt auf.

WO2009/050327A1 zeigt ein als Falttürsystem ausgebildetes Aufzugstürensystem. Das Türensystem umfasst eine Schacht- und eine Kabinentür. Die Schachttür umfasst mehrere Schachttürblätter. Die Kabinentür umfasst eine gleiche Anzahl Kabinentürblätter. In der Offenstellung des Falttürsystems sind die Kabinentürblätter kabinenseitig und die Schachtürblätter stockwerkseitig gefaltet. Das führt in der Offenstellung des Falttürsystems sowohl auf Stockwerkseite als auch auf Kabinenseite zu einem hohen Platzbedarf. JPH10216334A zeigt ein weiteres solches Falttürsystem mit einem hohen Platzbedarf.

Daher ist es Aufgabe der Erfindung, ein Türsystem einer Aufzugsanlage vorzuschlagen, welches einen geringeren Platzbedarf aufweist.

Die Aufgabe wird gelöst durch ein Türsystem für eine eine Aufzugskabine umfassende Aufzugsanlage, das Türsystem umfassend ein schwenkbares erstes Kabinentürblatt, und ein schwenkbares erstes Schachttürblatt, wobei das erste Kabinentürblatt an einer Kabinentüröffnung der Aufzugskabine lagerbar ist und das erste Schachttürblatt an einer Schachttüröffnung der Aufzugsanlage lagerbar ist, wobei mindestens ein Teil der Schachttüröffnung durch das erste Schachttürblatt in seiner Geschlossenstellung verschliessbar ist und eine Schachttürebene entlang des in seiner Geschlossenstellung anordenbaren Schachttürblattes ausgebildet ist, wobei mindestens ein Teil der Kabinentüröffnung durch das erste Kabinentürblatt in seiner Geschlossenstellung verschliessbar ist und eine Kabinentürebene entlang des in seiner Geschlossenstellung anordenbaren Kabinentürblattes ausgebildet ist, wobei das Kabinentürblatt in seiner Offenstellung die Schachttürebene oder das Schachttürblatt in seiner Offenstellung die Kabinentürebene durchdringt.

Die Aufgabe wird ebenso gelöst durch eine Aufzugsanlage mit einem solchen Türsystem.

Der Erfindung liegt die Erkenntnis zugrunde, dass das Türblatt der Kabinentür bzw. das Türblatt der Schachtür ausschliesslich dann in seiner Offenstellung angeordnet ist, wenn die Aufzugskabine im Aufzugsschacht blockiert an einer Schachttüröffnung angeordnet ist. Demnach ist eine Einhaltung des Türschwellenspaltes zwischen der Kabinentür und ein an der Schachtüren nur vonnöten, während die Aufzugskabine im Aufzugsschacht verfahren wird. Ein solcher Türschwellenspalt verhindert während des Verfahrens der Aufzugskabine im Aufzugsschacht, dass Komponenten der Aufzugskabine mit fixiert im Aufzugsschacht angeordneten Komponenten kollidieren. Entsprechend können die Komponenten der Schacht- bzw. Kabinentür bei Stillstand der Aufzugskabine diesen genannten Spalt durchdringen. Um die erwünschte Platzersparnis zu erreichen, können die Schachttürblätter demnach die Kabinentürebene oder die Kabinentürblätter die Schachttürebene während der Offenstellung des Türsystems durchdringen. Die Schachttürebene und die Kabinentürebene sind vorzugsweise parallel zueinander, vorzugsweise vertikal angeordnet. Ein solches Türsystem kann als Falttürsystem ausgebildet sein.

Das erste Kabinentürblatt ist an einer an der Aufzugskabine angeordneten Hauptschwenkachse lagerbar und das erste Schachttürblatt ist an einer weiteren Hauptschwenkachse lagerbar, wobei die dem Kabinentürblatt zugeordnete Hauptschwenkachse parallel zu der dem Schachttürblatt zugeordneten Hauptschwenkachse angeordnet ist. Ein Ausschwenken des Schacht- bzw. des Kabinentürblattes ermöglicht, dass diese Türblätter in ihrer Offenstellung keinen wesentlichen Platzbedarf seitlich der Kabinentür bzw. Schachttüröffnung haben.

Eine Weiterbildung Das Türsystem umfasst ein zweites Kabinentürblatt, welches zweite Kabinentürblatt schwenkbar an einer Sekundärschwenkachse am ersten Kabinentürblatt derart gelagert ist, dass das erste und das zweite Kabinentürblatt eine Falttür bilden, und ein zweites Schachttürblatt, wobei das zweite Schachttürblatt schwenkbar an einer Sekundärschwenkachse am ersten Schachttürblatt derart gelagert ist, dass das erste und das zweite Schachttürblatt eine Falttür bilden, wobei die Sekundärschwenkachsen parallel zu den Hauptschwenkachsen angeordnet sind. Demnach ist ermöglicht, dass die Türblätter in horizontaler Richtung kurz ausgebildet sein können, dennoch aber die gesamte Türbreite der Schacht- bzw. Kabinentür verschliessen können.

Das erste Schachttürblatt und das erste Kabinentürblatt sind in ihrer Offenstellung unmittelbar aneinander gestapelt angeordnet, und das zweite Schachttürblatt und das zweite Kabinentürblatt sind in ihrer Offenstellung unmittelbar aneinander gestapelt angeordnet. Somit kann eine im horizontalen Querschnitt ausgebildete Gerade, die beide Sekundärschwenkachsen durchdringt, im Wesentlichen senkrecht zur Kabinentür- bzw. zur Schachttürebene angeordnet sein. Dies ermöglicht eine Platzersparnis des Türsystems in seiner Offenstellung im Gegensatz zu herkömmlichen Türsystemen, da die zwei Schachttür- und Kabinentürblätter ineinander gestapelt sind. Das bedeutet, dass folgende Türblätter in ihrer Offenstellung aufeinanderfolgend entlang der Kabinentür- bzw. Schachttürebene gemäss einer erster Ausgestaltungsvariante angeordnet sind: das erste Schachttürblatt, gefolgt vom ersten Kabinentürblatt, gefolgt vom zweiten Kabinentürblatt, gefolgt vom zweiten Schachttürblatt bzw. gemäss einer zweiten Ausgestaltungsvariante: das erste Kabinentürblatt, gefolgt vom ersten Schachttürblatt, gefolgt vom zweiten Schachttürblatt, gefolgt vom zweiten Kabinentürblatt.

Bei einer Weiterbildung des Türsystems ist das zweite Kabinentürblatt eine Lagerachse aufweist, welche Lagerachse bei einer Öffnung bzw. Schliessung des Türsystems entlang der Kabinentürebene verschiebbar angeordnet. Alternativ dazu oder darüber hinaus kann das zweite Schachttürblatt eine weitere Lagerachse aufweisen, wobei die der Schachttür zuordenbare Lagerachse bei einer Öffnung bzw. Schliessung des Türsystems entlang der Schachttürebene verschiebbar angeordnet ist. Demnach ist eine Lagerung bzw. Führung dieser Enden der Türblätter ermöglicht. Darüber hinaus kann ebenso ein Abstand der Kabinentürblätter zu den Schachttürblättern in ihrer Offenstellung eingestellt werden.

Bei einer Weiterbildung des Türsystems bilden das erste und das zweite Kabinentürblatt in ihrer Offenstellung einen Öffnungswinkel im Bereich von 5 bis 15 Grad, vorzugsweise 10 Grad, aus. Zusätzlich oder alternativ dazu können das erste und das zweite Schachtürblatt in ihrer Offenstellung einen Öffnungswinkel im Bereich von 5 bis 15 Grad, vorzugsweise 10 Grad, ausbilden. Derart kann sichergestellt werden, dass die entsprechenden Türblätter in ihrer Offenstellung parallel und senkrecht zur Kabinentür bzw. Schachttürebene minimale Abmessungen in ihrer Offenstellung aufweisen. Der genannte Öffnungswinkel ist erkennbar, wenn die dem Öffnungswinkel zugeordneten Türblätter gemäss einem horizontalen Querschnitt betrachtet werden.

Bei einer Weiterbildung des Türsystems sind die Schwenkachsen, also die Haupt- bzw. Sekundärschwenkachsen, im Wesentlichen vertikal angeordnet. Eine solche Anordnung ermöglicht eine einfache Ausgestaltung des Türsystems, weil die Türblätter in ihrer Offenstellung zwar in den Türöffnungen angeordnet sind, dennoch aber das Betreten bzw. Verlassen der Aufzugskabine für Aufzugspassagiere nicht erschweren.

Bei einer Weiterbildung des Türsystems weist das erste Schachttürblatt in seiner Geschlossenstellung eine parallel der Schachttürebene horizontal gerichtete Breite auf und das erste Kabinentürblatt weist in seiner Geschlossenstellung eine parallel der Kabinentürebene horizontal gerichtete Breite auf, wobei die dem ersten Schachttürblatt und dem ersten Kabinentürblatt zuordenbaren Breiten weitestgehend identisch sind.

Darüber hinaus kann das zweite Schachttürblatt in seiner Geschlossenstellung eine parallel der Schachttürebene horizontal gerichtete Breite aufweisen und das zweite Kabinentürblatt in seiner Geschlossenstellung eine parallel der Kabinentürebene horizontal gerichtete Breite aufweisen, wobei die dem zweiten Schachttürblatt und dem zweiten Kabinentürblatt zuordenbaren Breiten weitestgehend identisch sind und wobei die dem ersten Kabinentürblatt zuordenbare Breite weitestgehend identisch zu der dem zweiten Kabinentürblatt zuordenbaren Breite ist. Derart ist eine besonders platzsparende Faltung des Türsystems in seine Offenstellung ermöglicht.

Im Folgenden wird die Erfindung anhand von Figuren näher erläutert. Es zeigen:
- Figur 1:: eine Aufzugsanlage mit einem Türsystem;
- Figur 2:: das Türsystem im horizontalen Querschnitt; und
- Figur 3:: eine Tür des Türsystems.

Figur 1 zeigt eine Aufzugsanlage 2. Die Aufzugsanlage 2 umfasst einen Aufzugsschacht 1. Der Aufzugsschacht 1 weist mehrere an Stockwerken angeordnete Schachttüröffnungen auf. Die Aufzugsanlage 2 umfasst mehrere Schachttüren 6.1, 6.2, 6.3, wobei eine erste der Schachttüren 6.1 an einer ersten der Schachttüröffnungen und eine zweite der Schachttüren 6.2 an einer zweiten der Schachttüröffnungen angeordnet ist. Die Aufzugsanlage 2 weist eine eine Kabinentür 7 umfassende Aufzugskabine 4 auf.

Die Aufzugskabine 4 ist verfahrbar im Aufzugsschacht 1 angeordnet. Um ausreichend Sicherheit während des Verfahrens der Aufzugskabine 4 zu gewährleisten, ist die Aufzugskabine 4 ausreichend von den im Aufzugsschacht 1 fixierten Komponenten, insbesondere den Schachtüren 6.1, 6.2, 6.3 beabstandet. Dieser Abstand ist durch eine Türschwellenspalt S gekennzeichnet. Mittels des Türschwellenspaltes S wird verhindert, dass Komponenten der Aufzugskabine 4, beispielhaft die Kabinentür 7, die im Aufzugsschacht 1 fixierten Komponenten während des Verfahrens der Aufzugskabine 4 touchieren bzw. gegen diese prallen.

Figur 2 zeigt einen Teil der an einem Stockwerk angeordneten in Figur 1 gezeigten Aufzugskabine 4 in einem horizontalen Querschnitt. Die Kabinentür 7 der Aufzugskabine 4 umfasst ein erstes Kabinentürblatt 20 und kann ein weiteres Kabinentürblatt 21 umfassen. Die an dem Stockwerk angeordnete Schachttür 6 umfasst ein erstes Schachttürblatt 22 und kann ein weiteres Schachttürblatt 23 umfassen.

Das erste Kabinentürblatt 20 ist mittels einer vorzugsweise vertikal angeordneten Hauptschwenkachse 24 an der Aufzugskabine 4 gelagert. Das zweite Kabinentürblatt 21 ist an einer Sekundärschwenkachse 25 am ersten Kabinentürblatt 20 derart gelagert, dass die Kabinentür 7 als Falttür ausgebildet ist. Die der Kabinentür 7 zugeordneten Haupt- und Sekundärschwenkachse 24, 25 sind vorzugsweise parallel angeordnet. In einer Geschlossenstellung der Kabinentür 7 ist das mindestens eine Kabinentürblatt 20, 21 im Wesentlichen entlang einer Kabinentürebene 10 angeordnet. Das heisst, dass das mindestens eine Kabinentürblatt 20, 21 in der Geschlossenstellung der Kabinentür 7 im Wesentlichen diese Kabinentürebene 10 bildet. Vorzugsweise ist die Kabinentürebene 10 vertikal in der Aufzugsanlage angeordnet.

Das zweite Kabinentürblatt 21 weist eine Lagerachse 28 auf. Diese der Kabinentür 7 zuordenbare Lagerachse 28 kann entlang eines Endes des zweiten Kabinentürblattes 21 oder - wie in Figur 2 gezeigt - in dessen unmittelbarer Umgebung angeordnet sein. Dieses erste Ende ist bei geschlossener Kabinentür 7 durch das von der der Kabinentür 7 zuordenbaren Hauptschwenkachse 24 entfernte Ende des zweiten Kabinentürblattes 21 gebildet. Die der Kabinentür 7 zuordenbare Lagerachse 28 ist entlang der Kabinentürebene 10 bei einer Öffnungs- bzw. Schliessbewegung der Kabinentür 7 verschiebbar.

Das erste Schachttürblatt 22 ist mittels einer Hauptschwenkachse 26 stockwerksseitig, vorzugsweise an einer fixiert mit dem Aufzugsschacht verbundenen Komponente der Schachttür 6 gelagert. Die dem Schachttürblatt 22 zuordenbare Hauptschwenkachse 26 ist vorzugsweise parallel zu der dem ersten Kabinentürblatt 20 zuordenbaren Hauptschwenkachse 24 angeordnet. Das zweite Schachttürblatt 23 ist an einer Sekundärschwenkachse 27 am ersten Schachttürblatt 22 derart gelagert, dass die Schachttür 6 als Falttür ausgebildet ist. In seiner Geschlossenstellung ist das mindestens eine Schachtürblatt 22, 23 entlang einer Schachttürebene 12 angeordnet.

Das zweite Schachttürblatt 23 weist eine Lagerachse 29 auf. Diese der Schachttür 6 zuordenbare Lagerachse 29 kann entlang eines Endes des zweiten Schachttürblattes 23 oder - wie in Figur 2 gezeigt - in dessen unmittelbarer Umgebung angeordnet sein. Dieses dem zweiten Schachttürblatt 23 zuordenbare Ende ist bei geschlossener Schachttür 6 durch das von der der Schachttür 6 zuordenbaren Hauptschwenkachse 26 entfernte Ende des zweiten Schachttürblattes 23 gebildet. Die der Schachttür 6 zuordenbare Lagerachse 29 ist entlang der Schachttürebene 12 bei einer Öffnungs- bzw. Schliessbewegung der Schachttür 6 verschiebbar.

Zur Führung des zweiten Schacht- bzw. Kabinentürblattes 21, 23 umfasst die Schacht- bzw. Kabinentür 6, 7 eine nicht dargestellte Führungsvorrichtung. An einem oberen und/oder unteren Ende des zweiten Schacht- bzw. Kabinentürblattes 21, 23 kann jeweils ein Führungsschuh auf der entsprechenden Lagerachse 28, 29 angeordnet sein. Der mindestens eine Führungsschuh ist beispielhaft durch jeweils eine Führungsnut führbar, die am oberen und/oder unteren Abschluss der Kabinen- bzw. Schachttüröffnung entlang der Kabinentür- bzw. Schachttürebene 10, 12 angeordnet ist.

Das erste und zweite Kabinentürblatt 20, 21 können in ihrer Offenstellung einen Öffnungswinkel a von 5 - 15 Grad, vorzugsweise 10 Grad, ausbilden. Das erste und das zweite Schachttürblatt 22, 23 können in ihrer Offenstellung einen Öffnungswinkel b von 5 - 15 Grad, vorzugsweise 10 Grad, ausbilden. Zwischen der Kabinentürebene 10 und der Schachtürebene 12 ist der Türschwellenspalt S angeordnet, wobei dieser Türschwellenspalt S senkrecht zur Schacht- bzw. Kabinentürebene 10, 12 eine geringere Abmessung aufweisen kann, als die Kabinentürebene 10 von der Schachttürebene 12 beabstandet ist.

Das erste Schachttürblatt 22 und das erste Kabinentürblatt 20 sind gemäss Figur 2 in ihrer Offenstellung unmittelbar aneinander gestapelt angeordnet. Ebenso sind das zweite Schachttürblatt 23 und das zweite Kabinentürblatt 21 in ihrer Offenstellung unmittelbar aneinander gestapelt angeordnet. Eine im horizontalen Querschnitt ausbildbare Gerade, die beide Sekundärschwenkachsen 25, 27 durchdringt, ist im Wesentlichen senkrecht zur Kabinentür- 10 bzw. zur Schachttürebene 12 angeordnet.

Figur 3 zeigt eine an einer Kabinentüröffnung angeordnete Kabinentür 7 eines Türsystems in ihrer Geschlossenstellung. Die Kabinentüröffnung weist eine Türöffnungsweite B auf. Die Kabinentür 7 umfasst beispielhaft mehrere Kabinentürblätter 20, 21, 30, 31. Die Kabinentürblätter 20, 21, 30, 31 decken in ihrer Geschlossenstellung die Kabinentüröffnung im Wesentlichen vollständig ab. Das heisst, dass ein erstes dieser Kabinentürblätter 20, 21, 30, 31 mindestens einen Teil der Kabinentüröffnung abdeckt bzw. verschliesst.

Ein an einer Hauptschwenkachse 24 schwenkbar gelagertes erstes der Kabinentürblätter 20 weist in seiner Geschlossenstellung in Richtung der Türöffnungsweite B eine horizontal gerichtete Breite BK1 auf. Entfernt von der Hauptschwenkachse 24 kann ein zweites der Kabinentürblätter 21 an einer Sekundärschwenkachse 25 schwenkbar am ersten Kabinentürblatt 20 gelagert sein, wobei das erste und das zweite Kabinentürblatt 20, 21 eine Falte einer Falttür bilden. Das zweite Kabinentürblatt 21 weist in seiner Geschlossenstellung in Richtung der Türöffnungsweite B eine horizontal gerichtete Breite BK2 auf. Vorzugsweise sind die Breiten BK1 und BK2 der Türblätter 20, 21 weitestgehend identisch.

Die Figur 3 und die dazu ausgeführte Beschreibung treffen ebenso auf eine Schachttür des Türsystems zu.

## Patentansprüche

1. Türsystem für eine eine Aufzugskabine (4) umfassende Aufzugsanlage (2), das Türsystem umfassend:
ein schwenkbares erstes Kabinentürblatt (20), und
ein schwenkbares erstes Schachttürblatt (22),
wobei das erste Kabinentürblatt (20) an einer Kabinentüröffnung (7) der Aufzugskabine (4) lagerbar ist und das erste Schachttürblatt (22) an einer Schachttüröffnung (6) der Aufzugsanlage (2) lagerbar ist, wobei mindestens ein Teil der Schachttüröffnung (6) durch das erste Schachttürblatt (22) in seiner Geschlossenstellung verschliessbar ist und eine Schachttürebene (12) entlang des in seiner Geschlossenstellung anordenbaren Schachttürblattes (22) ausgebildet ist, wobei mindestens ein Teil der Kabinentüröffnung (7) durch das erste Kabinentürblatt (20) in seiner Geschlossenstellung verschliessbar ist und eine Kabinentürebene (10) entlang des in seiner Geschlossenstellung anordenbaren Kabinentürblattes (20) ausgebildet ist, wobei das Kabinentürblatt (20) in seiner Offenstellung die Schachttürebene (12) oder das Schachttürblatt (22) in seiner Offenstellung die Kabinentürebene (10) durchdringt, wobei das erste Kabinentürblatt (20) an einer an der Aufzugskabine (4) angeordneten Hauptschwenkachse (24) lagerbar ist und das erste Schachttürblatt (22) an einer weiteren Hauptschwenkachse (26) lagerbar ist, wobei die dem Kabinentürblatt (20) zugeordnete Hauptschwenkachse (24) parallel zu der dem Schachttürblatt (22) zugeordneten Hauptschwenkachse (26) angeordnet ist, wobei das Türsystem
- ein zweites Kabinentürblatt (21) umfasst, welches zweite Kabinentürblatt (21) schwenkbar an einer Sekundärschwenkachse (25) am ersten Kabinentürblatt (20) derart gelagert ist, dass das erste und das zweite Kabinentürblatt (20, 21) eine Falttür bilden, und
- ein zweites Schachttürblatt (23) umfasst, wobei das zweite Schachttürblatt (23) schwenkbar an einer Sekundärschwenkachse (27) am ersten Schachttürblatt (22) derart gelagert ist, dass das erste und das zweite Schachttürblatt (22, 23) eine Falttür bilden, wobei die Sekundärschwenkachsen (25, 27) parallel zu den Hauptschwenkachsen (24, 26) angeordnet sind,
**dadurch gekennzeichnet, dass** das erste Schachttürblatt (22) und das erste Kabinentürblatt (20) in ihrer Offenstellung unmittelbar aneinander gestapelt angeordnet sind, und wobei das zweite Schachttürblatt (23) und das zweite Kabinentürblatt (21) in ihrer Offenstellung unmittelbar aneinander gestapelt angeordnet sind.

2. Türsystem nach Anspruch 1, wobei das zweite Kabinentürblatt (21) eine Lagerachse (28) aufweist, welche Lagerachse (28) bei einer Öffnung bzw. Schliessung des Türsystems entlang der Kabinentürebene (10) verschiebbar angeordnet ist und/oder wobei das zweite Schachttürblatt (23) eine weitere Lagerachse (29) aufweist, wobei die der Schachttür (6) zuordenbare Lagerachse (29) bei einer Öffnung bzw. Schliessung des Türsystems entlang der Schachttürebene (12) verschiebbar angeordnet ist.

3. Türsystem nach einem der vorangegangenen Ansprüche, wobei das erste und das zweite Kabinentürblatt (20, 21) in ihrer Offenstellung einen Öffnungswinkel im Bereich von 5 - 15 Grad ausbilden und/oder wobei das erste und das zweite Schachttürblatt (22, 23) in ihrer Offenstellung einen Öffnungswinkel im Bereich von 5 - 15 Grad ausbilden.

4. Türsystem nach einem der vorangegangenen Ansprüche, wobei die Haupt- bzw. Sekundärschwenkachsen (24, 25, 26, 27) im Wesentlichen vertikal angeordnet sind.

5. Türsystem nach einem der vorangegangenen Ansprüche, wobei das Türsystem als Falttürsystem ausgebildet ist.

6. Türsystem nach einem der vorangegangenen Ansprüche, wobei das erste Schachttürblatt (22) in seiner Geschlossenstellung eine parallel der Schachttürebene (12) horizontal gerichtete Breite aufweist und das erste Kabinentürblatt (20) in seiner Geschlossenstellung eine parallel der Kabinentürebene (10) horizontal gerichtete Breite (BK1) aufweist, wobei die dem ersten Schachttürblatt (22) und dem ersten Kabinentürblatt (20) zuordenbaren Breiten weitestgehend identisch sind.

7. Türsystem nach Anspruch 6, wobei das zweite Schachttürblatt (23) in seiner Geschlossenstellung eine parallel der Schachttürebene (12) horizontal gerichtete Breite aufweist und das zweite Kabinentürblatt (21) in seiner Geschlossenstellung eine parallel der Kabinentürebene (12) horizontal gerichtete Breite (BK2) aufweist, wobei die dem zweiten Schachttürblatt (23) und dem zweiten Kabinentürblatt (21) zuordenbaren Breiten weitestgehend identisch sind und wobei die dem ersten Kabinentürblatt (20) zuordenbare Breite (BK1) weitestgehend identisch zu der dem zweiten Kabinentürblatt (21) zuordenbaren Breite (BK2) ist.

8. Aufzugsanlage mit einem Türsystem nach einem der Ansprüche 1 bis 7, umfassend ein an einer Aufzugskabine (4) der Aufzugsanlage (2) schwenkbar gelagertes erstes Kabinentürblatt (20) und ein an einer Schachttüröffnung (6) schwenkbar gelagertes erstes Schachttürblatt (22), wobei mindestens ein Teil der Schachttüröffnung durch das erste Schachttürblatt (22) in seiner Geschlossenstellung verschliessbar ist und mindestens ein Teil einer Kabinentüröffnung (7) durch das erste Kabinentürblatt (20) in seiner Geschlossenstellung verschliessbar ist, wobei eine Kabinentürebene (10) entlang des in seiner Geschlossenstellung anordenbaren Kabinentürblattes (20) und eine Schachttürebene (12) entlang des in seiner Geschlossenstellung anordenbaren Schachttürblattes (22) ausgebildet sind, wobei das Kabinentürblatt (20) in seiner Offenstellung die Schachttürebene (12) oder das Schachttürblatt (22) in seiner Offenstellung die Kabinentürebene (10) durchdringt.

## Claims

1. Door system for an elevator installation (2) comprising an elevator cab (4), the door system comprising:
a pivotable first cab door leaf (20), and a pivotable first shaft door leaf (22), it being possible to mount the first cab door leaf (20) at a cab door opening (7) of the elevator cab (4) and to mount the first shaft door leaf (22) at a shaft door opening (6) of the elevator installation (2), it being possible to close at least part of the shaft door opening (6) by means of the first shaft door leaf (22) in the closed position thereof, and a shaft door plane (12) being formed along the shaft door leaf (22) that can be arranged in the closed position thereof, it being possible to close at least part of the cab door opening (7) by means of the first cab door leaf (20) in the closed position thereof, and a cab door plane (10) being formed along the cab door leaf (20) that can be arranged in the closed position thereof, the cab door leaf (20), in the open position thereof, passing through the shaft door plane (12), or the shaft door leaf (22), in the open position thereof, passing through the cab door plane (10), it being possible to mount the first cab door leaf (20) on a main pivot axis (24) that is arranged on the elevator cab (4) and to mount the first shaft door leaf (22) on an additional main pivot axis (26), the main pivot axis (24) associated with the cab door leaf (20) being arranged in parallel with the main pivot axis (26) associated with the shaft door leaf (22), the door system
- comprising a second cab door leaf (21), which second cab door leaf (21) is pivotally mounted on a secondary pivot axis (25) on the first cab door leaf (20) such that the first and the second cab door leaf (20, 21) form a folding door, and
- comprising a second shaft door leaf (23), the second shaft door leaf (23) being pivotally mounted on a secondary pivot axis (27) on the first shaft door leaf (22) such that the first and the second shaft door leaf (22, 23) form a folding door, the secondary pivot axes (25, 27) being arranged in parallel with the main pivot axes (24, 26),
**characterized in that** the first shaft door leaf (22) and the first cab door leaf (20) are arranged so as to be directly stacked together in the open position thereof, and the second shaft door leaf (23) and the second cab door leaf (21) being arranged so as to be directly stacked together in the open position thereof.

2. Door system according to claim 1, wherein the second cab door leaf (21) has a bearing axis (28), which bearing axis (28) is arranged so as to move along the cab door plane (10) when the door system is being opened or closed and/or wherein the second shaft door leaf (23) has an additional bearing axis (29), wherein the bearing axis (29) that can be associated with the shaft door (6) is arranged so as to move along the shaft door plane (12) when the door system is being opened or closed.

3. Door system according to either of the preceding claims, wherein the first and the second cab door leaf (20, 21), in the open position thereof, form an opening angle in the range of from 5-15 degrees and/or wherein the first and the second shaft door leaf (22, 23), in the open position thereof, form an opening angle in the range of from 5-15 degrees.

4. Door system according to any of the preceding claims, wherein the main or secondary pivot axes (24, 25, 26, 27) are arranged substantially vertically.

5. Door system according to any of the preceding claims, wherein the door system is designed as a folding door system.

6. Door system according to any of the preceding claims, wherein the first shaft door leaf (22), in the closed position thereof, has a width that is horizontally oriented in parallel with the shaft door plane (12) and the first cab door leaf (20), in the closed position thereof, has a width (BK1) that is horizontally oriented in parallel with the cab door plane (10), wherein the widths that can be associated with the first shaft door leaf (22) and with the first cab door leaf (20) are largely identical.

7. Door system according to claim 6, wherein the second shaft door leaf (23), in the closed position thereof, has a width that is horizontally oriented in parallel with the shaft door plane (12) and the second cab door leaf (21), in the closed position thereof, has a width (BK2) that is horizontally oriented in parallel with the cab door plane (12), wherein the widths that can be associated with the second shaft door leaf (23) and with the second cab door leaf (21) are largely identical and wherein the width (BK1) that can be associated with the first cab door leaf (20) is largely identical to the width (BK2) that can be associated with the second cab door leaf (21).

8. Elevator installation having a door system according to any of claims 1 to 7, comprising a first cab door leaf (20) that is pivotally mounted on an elevator cab (4) of the elevator installation (2) and a first shaft door leaf (22) that is pivotally mounted at a shaft door opening (6), wherein at least part of the shaft door opening can be closed by means of the first shaft door leaf (22) in the closed position thereof and at least part of a cab door opening (7) can be closed by means of the first cab door leaf (20) in the closed position thereof, wherein a cab door plane (10) is formed along the cab door leaf (20) that can be arranged in the closed position thereof and a shaft door plane (12) is formed along the shaft door leaf (22) that can be arranged in the closed position thereof, wherein the cab door leaf (20), in the open position thereof, passes through the shaft door plane (12), or the shaft door leaf (22), in the open position thereof, passes through the cab door plane (10).

## Revendications

1. Système de porte pour une installation d'ascenseur (2) comprenant une cabine d'ascenseur (4), le système de porte comprenant :
un premier battant de porte de cabine pivotant (20), et un premier battant de porte de cage pivotant (22), le premier battant de porte de cabine (20) pouvant être monté sur une ouverture de porte de cabine (7) de la cabine d'ascenseur (4) et le premier battant de porte de cabine (22) pouvant être monté sur une ouverture de porte de cage (6) de l'installation d'ascenseur (2), au moins une partie de l'ouverture de porte de cage (6) pouvant être fermée par le premier battant de porte de cage (22) dans sa position fermée et un plan de porte de cage (12) étant formé le long du battant de porte de cage (22) qui peut être disposé dans sa position fermée, au moins une partie de l'ouverture de porte de cabine (7) pouvant être fermée par le premier battant porte de cabine (20) dans sa position fermée et un plan de porte de cabine (10) étant formé le long du battant de porte de cabine (20) qui peut être disposé dans sa position fermée, le battant de porte de cabine (20) traversant le plan de porte de cage (12) dans sa position ouverte ou le battant de porte de cage (22) traversant le plan de porte de cabine (10) dans sa position ouverte, le premier battant de porte de cabine (20) pouvant être monté sur un axe de pivotement principal (24) disposé sur la cabine d'ascenseur (4) et le premier battant de porte de cage (22) pouvant être monté sur un autre axe de pivotement principal (26), l'axe de pivotement principal (24) associé au battant de porte de cabine (20) étant disposé parallèlement à l'axe de pivotement principal (26) associé au battant de porte de cage (22), le système de porte comprenant
- un second battant de porte de cabine (21), ledit second battant de porte de cabine (21) étant monté pivotant sur un axe de pivotement secondaire (25) du premier battant de porte de cabine (20), de sorte que les premier et second battants de porte de cabine (20, 21) forment une porte pliante, et
- un second battant de porte de cage (23), ledit second battant de porte de cage (23) étant monté pivotant sur un axe de pivotement secondaire (27) du premier battant de porte de cage (22), de sorte que les premier et second battants de porte de cage (22, 23) forment une porte pliante, les axes de pivotement secondaires (25, 27) étant disposés parallèlement aux axes de pivotement principaux (24, 26),
**caractérisé en ce que** le premier battant de porte de cage (22) et le premier battant de porte de cabine (20) sont disposés de manière empilée directement l'un à côté à de l'autre dans leur position ouverte, et le second battant de porte de cage (23) et le second battant de porte de cabine (21) étant disposés de manière empilée directement l'un à côté de l'autre dans leur position ouverte.

2. Système de porte selon la revendication 1, dans lequel le second battant de porte de cabine (21) présente un axe de palier (28), lequel axe de palier (28) est disposé coulissant le long du plan de porte de cabine (10) lorsque le système de porte est ouvert ou fermé et/ou dans lequel le second battant de porte de cage (23) présente un autre axe de palier (29), l'axe de palier (29) qui peut être associé à la porte de cage (6) étant disposé coulissant le long du plan de porte de cage (12) lorsque le système de porte est ouvert ou fermé.

3. Système de porte selon l'une des revendications précédentes, dans lequel le premier et le second battant de porte de cabine (20, 21) forment, dans leur position ouverte, un angle d'ouverture compris entre 5 et 15 degrés et/ou dans lequel le premier et le second battant de porte de palier (22, 23) forment, dans leur position ouverte, un angle d'ouverture compris entre 5 et 15 degrés.

4. Système de porte selon l'une des revendications précédentes, dans lequel les axes de pivotement principaux ou secondaires (24, 25, 26, 27) sont disposés de manière sensiblement verticale.

5. Système de porte selon l'une des revendications précédentes, le système de porte étant conçu comme un système de porte pliante.

6. Système de porte selon l'une des revendications précédentes, dans lequel le premier battant de porte de cage (22), dans sa position fermée, présente une largeur orientée horizontalement parallèlement au plan de porte de cage (12) et le premier battant de porte de cabine (20), dans sa position fermée, présente une largeur (BK1) orientée horizontalement parallèlement au plan de porte de cabine (10), les largeurs pouvant être associées au premier battant de porte de cage (22) et au premier battant de porte de cabine (20) étant identiques dans une très large mesure.

7. Système de porte selon la revendication 6, dans lequel le second battant de porte de cage (23), dans sa position fermée, présente une largeur orientée horizontalement parallèlement au plan de porte de cage (12) et le second battant de porte de cabine (21), dans sa position fermée, présente une largeur orientée horizontalement parallèlement au plan de porte de cabine (12) (BK2), les largeurs pouvant être associées au second battant de porte de cage (23) et au second battant de porte de cabine (21) étant identiques dans une très grande mesure, et la largeur (BK1) pouvant être associée au premier battant de porte de cabine (20) étant identique dans une très large mesure à la largeur (BK2) pouvant être associée au second battant de porte de cabine (21).

8. Installation d'ascenseur doté d'un système de porte selon l'une des revendications 1 à 7, comprenant un premier battant de porte de cabine (20) monté pivotant sur une cabine d'ascenseur (4) de l'installation d'ascenseur (2) et un premier battant de porte de cage (22) monté pivotant sur une ouverture de porte de cage (6), au moins une partie de l'ouverture de porte de cage pouvant être fermée par le premier battant de porte de cage (22) dans sa position fermée, et au moins une partie d'une ouverture de porte de cabine (7) pouvant être fermée par le premier battant de porte de cabine (20) dans sa position fermée, un plan de porte de cabine (10) étant formé le long du battant de porte de cabine (20) qui peut être disposé dans sa position fermée et un plan de porte de cage (12) étant formé le long du battant de porte de cage (22) qui peut être disposé dans sa position fermée, le battant de porte de cabine (20) traversant le plan de porte de cage (12) dans sa position ouverte ou le battant de porte de cage (22) traversant le plan de porte de cabine (10) dans sa position ouverte.
